# EUROPÄISCHE PATENTSCHRIFT

(11) **EP 0 989 063 B1**
(45) Veröffentlichungstag und Bekanntmachung des Hinweises auf die Patenterteilung: **18.06.2003**
(21) Anmeldenummer: 99118221.3
(22) Anmeldetag: 14.09.1999
(51) Int. Cl.: B65D 1/22

(54) **Einstückig aus Kunststoff hergestellter Transportkasten**
One-piece plastic transport crate
Caisse de transport monobloc en plastique

(30) Priorität: 25.09.1998 DE 19844015
(43) Veröffentlichungstag der Anmeldung: 29.03.2000
(73) Patentinhaber: Linpac stucki Kunststoffverarbeitung GmbH, 32107 Bad Salzuflen (DE)
(72) Erfinder: Korte, Klaus, 32107 Bad Salzuflen (DE); Westerheide, Dirk, 33775 Versmold (DE)
(74) Vertreter: Junius, Walther, Dr.

(56) Entgegenhaltungen:
- DE-A- 4 105 527
- DE-A- 4 411 648
- DE-C- 4 006 188
- US-A- 5 287 970

## Beschreibung

Die Erfindung betrifft einen einstückig aus Kunststoff hergestellten Transportkasten mit einem ebenen Boden, unter dem sich im Randbereich mindestens zwei parallele Kufen befinden, die durch quer zu den Kufen verlaufende Rippen mit dem Boden verbunden sind.

Diese Bauart eines Transportkastens ist aus der DE 39 09 022 C2 bekannt geworden. Sie zeichnet sich durch eine hohe Bodenstabilität, wie sie für hochbelastbare Transportkästen der Industrie gefordert wird, einen ebenen Boden sowie durch gute und geräuscharme Lauffähigkeit auf Röllchenbahnen aus. Bei diesem bekannten und bewährten Transportkasten sind vier Kufen unter dem Kastenboden neben den Kanten des Kastenbodens vorgesehen, die einen umlaufenden Rahmen bilden. Zwischen der Unterfläche des Bodens und der Oberfläche der Kufen einerseits und den einander zugewandten Seiten der Rippen sind unter dem Boden eine Vielzahl von Taschen gebildet, die nach außen offen und nach innen (der Kastenmitte zu) durch eine die Innenkante der Kufe mit dem Kastenboden verbindende Längsrippe geschlossen sind.

Dabei ist unter Röllchenbahn eine Transportbahn verstanden, die eine Vielzahl von in einem gemeinsamen Rahmen gelagerten Wellen aufweist, die jede mit etwa gleichem Seitenabstand von einander angeordnete schmale Rollen oder Räder (die Röllchen) tragen. Oftmals wechseln bei dieser Transportbahn aufeinanderfolgend Wellen mit einer geraden und einer ungeraden Röllchenzahl.

Dieser Boden konnte, wie in der DE 40 06 188 C2 beschrieben, in seinem Laufverhalten auf Röllchenbahnen noch dadurch verbessert werden, daß die Kufen an ihrem der Kastenmitte zugewandten Rand einen schräg nach oben verlaufenden Abschnitt aufweisen. Der von den beiden Abschnitten eingeschlossene Winkel beträgt 160 ± 15 °, die Abweichung von der Ebene ist also nur gering. Diese Verbesserung des Laufverhaltens wurde insbesondere bei mittig schwer belasteten Transportkästen, deren Boden sich nach unten hin durchbiegt, wirksam. Unter der Durchbiegung des Boden durch die Last entstehen Deformationen auch im Bereich der Kufen, welche die beiden Abschnitte der Kufen wie zwei Schrägflächen erscheinen lassen, deren Berührungslinie am tiefsten liegt, so daß zwei mit ihrer Oberfläche nach unten gerichtete Rampen entstehen, wobei die einzelnen Röllchen zunächst auf die eine Rampe auflaufen und dann auf der anderen Rampe wieder ablaufen.

Um die unter dem Boden durch die Kufen und die sie tragenden Querrippen gebildeten Taschen besser reinigen zu können, ist bei der in der DE 41 05 527 C2 beschriebenen Ausführungsform des oben beschriebenen Kastens der DE 39 09 022 C2 einfach die Längsrippe weggelassen, so daß beidseitig offene Taschen entstanden sind. Dadurch ist die Reinigungsmöglichkeit vereinfacht, die Stabilität der Bodenausbildung jedoch verschlechtert.

Alle diese erwähnten bekannten Transportkästen haben eine rahmenförmige Anordnung von vier Kufen unter dem Boden. Die DE 41 05 527 zeigt aber auch eine Ausführungsform mit zwei parallel angeordneten Kufen.

Die Erfindung vermeidet die Nachteile des Standes der Technik. Es ist die Aufgabe der Erfindung, die Bodenstabilität und Verwindungssteifigkeit des Bodens mit einfachen Mitteln zu erhöhen und die Lauffähigkeit schwer beladener Transportkästen auf Röllchenbahnen weiter zu verbessern sowie die Geräuschbildung durch auf Röllchenbahnen laufende Transportkästen zu vermindern.

Die Erfindung besteht darin, daß die Kufen auf der der Kastenmitte zugewandten Seite in eine nach oben gerichtete Rundung übergehen.

Diese Rundung erhöht die Stabilität der Kufe in erheblichem Maß, gleichzeitig bildet sie eine günstige Fläche für ein sanftes Anlaufen der Röllchen der Röllchenbahn. Dabei ist es gleichgültig, wie stark der Boden des Kastens unter der eingeladenen Last durchgebogen ist, die durch die Rundung gegebene Anlaufschräge und damit der Anlaufwiderstand bleibt konstant.

Diese Ausführung ist insbesondere interessant für Transportkästen mit beidseitig offenen Bodentaschen, bei denen die Stabilität durch das Fehlen einer Längsrippe vermindert ist, die nun aber trotz des Spaltes zwischen der Oberkante der nach oben gerichteten Rundung und dem Kastenboden durch die Rundung erheblich an Stabilität gewinnen.

Noch stabiler wird dieser Transportkasten allerdings dadurch, daß die nach oben gerichtete Rundung unmittelbar in den Kastenboden übergeht.

Dabei ist es vorteilhaft, wenn die Rundung unter einem Winkel von 45° ± 15° in den Kastenboden übergeht.

Weiter ist es für diesen Transportkasten zu Erhöhung von dessen Stabilität vorteilhaft, wenn die Rundungen der an den Ecken aneinandergrenzenden Kufen an diesen Ecken Viertelkreise bilden.

Das Wesen der Erfindung ist nachstehend anhand von in der Zeichnung schematisch dargestellten Ausführungsbeispielen näher erläutert. Es zeigen:
- Fig.1: einen Schnitt durch einen Transportkasten,
- Fig.2: eine Seitenansicht dieses Transportkastens,
- Fig.3: einen Schnitt durch die Kufe, die mit ihrer inneren Kante in den Boden übergeht,
- Fig.4: einen Schnitt durch die Kufe, die von dem Boden mit Abstand angeordnet ist,
- Fig.5: eine Ansicht des Kastenbodens von unten.

Der Transportkasten der Fig.1 besteht aus vier Seitenwänden 1, die an der Außenseite mit Rippen 2 und Handgrifflöchern 3 versehen sind, und einem Boden 4, der an seiner Unterseite mit Kufen 5 versehen ist, die mittels Querrippen 6 unter Bildung von Taschen 7 mit dem Boden 4 verbunden sind. Diese Taschen sind nach außen offen, sie können (müssen aber nicht) an der der Kastenmitte zugewandten Innenseite verschlossen sein. Sind sie nicht verschlossen, befindet sich hier ein Spalt 8 für den Durchfluß von Waschwasser. Unter dem mittleren Bereich des Bodens 4 sind Verstärkungsrippen 9,10 angeordnet. Die unterste bodenparallele Rippe an der Außenseite der Seitenwände 1 bildet den sogenannten Stapelrand 11, mit dem ein auf einen anderen gleichgeformten Kasten gestapelter Transportkasten auf der obersten bodenparallelen Rippe 12 aufsitzt. Die äußere Kante der Querrippe 6 des oberen Kastens kommt dabei an der Innenwand des unteren Kastens zu liegen. Im gezeichneten Ausführungsbeispiel bilden die vier Kufen 5 einen umlaufenden Rahmen unter der Unterfläche des Bodens 4 (Fig.5).

Die Kufen 5 weisen einen ebenen Teil 13 sowie an ihrer der Kastenmitte zugewandten Seite einen gerundeten Teil 14 auf, der dem Transportkasten das Auflaufen auf die Röllchen einer Röllchenbahn erleichtert. Dieser gerundete Teil 14 verläuft schräg nach oben und gibt dadurch der Kufe 5 erhöhte Stabilität. Er kann, wie Fig.3 zeigt, unmittelbar in den ebenen Boden 4 übergehen oder, wie Fig.4 zeigt, unter Belassung eines Spaltes 15 mit Abstand vor dem Boden 4 enden.

Dieser gerundete Abschnitt 14 geht im Ausführungsbeispiel der Fig.1 direkt in den Boden 4 unter einem Winkel von etwa 90° über und in Fig. 3 unter einem Winkel von etwa 45° über, wodurch die Stabilität und Verwindungssteife des Boden noch höher wird.

Die Rundung 14 vermeidet den Ansatz von in die Taschen 7 eindringendem Schmutz, wie er sich sonst in Ecken gern festsetzt.

## Patentansprüche

1. Transportkasten, der einstückig aus Kunststoff hengestellt ist, mit einem ebenen Boden (4), unter dem sich im Randbereich mindestens zwei parallele Kufen (5) befinden, die durch quer zu den Kufen verlaufende Rippen (6) mit dem Boden verbunden sind,
**dadurch gekennzeichnet,**
**daß** die Kufen (5) auf der der Kastenmitte zugewandten Seite in eine nach oben gerichtete Rundung (14) übergehen.

2. Transportkasten nach Anspruch 1,
**dadurch gekennzeichnet,**
**daß** ein Spalt (15) zwischen der Oberkante der nach oben gerichteten Rundung (14) und dem Kastenboden (4) befindlich ist.

3. Transportkasten nach Anspruch 1,
**dadurch gekennzeichnet,**
**daß** die nach oben gerichtete Rundung (14) unmittelbar in den Kastenboden (4) übergeht.

4. Transportkasten nach Anspruch 1,
**dadurch gekennzeichnet,**
**daß** die Rundung (14) unter einem Winkel von 45° ± 15° in den Kastenboden (4) übergeht.

5. Transportkasten nach Anspruch 1,
**dadurch gekennzeichnet,**
**daß** vier Kufen (5) unter dem Kastenboden (4) neben den Kanten des Kastenbodens (4) vorgesehen sind, die einen umlaufenden Rahmen bilden.

6. Transportkasten nach Anspruch 1,
**dadurch gekennzeichnet,**
**daß** die Rundungen (14) der an den Ecken aneinandergrenzenden Kufen (5) an diesen Ecken Viertelkreise bilden.

## Claims

1. Transport box which is made of plastic in one piece, with a flat bottom (4) under which there are at least two parallel runners (5) which are located in the edge area and are connected to the bottom by ribs (6) running transversely to the runners, **characterised in that** on the side facing the middle of the box the runners (5) run into an upwardly directed rounded portion (14).

2. Transport box according to claim 1, **characterised in that** there is a gap (15) between the upper edge of the upwardly directed rounded portion (14) and the bottom (4) of the box.

3. Transport box according to claim 1, **characterised in that** the upwardly directed rounded portion (14) runs directly into the bottom (4) of the box.

4. Transport box according to claim 1, **characterised in that** the rounded portion (14) runs into the bottom (4) of the box at an angle of 45° ± 15°.

5. Transport box according to claim 1, **characterised in that** four runners (5) are provided under the bottom (4) of the box near the edges of the bottom (4) of the box, forming a peripheral frame.

6. Transport box according to claim 1, **characterised in that** the rounded portions (14) of the runners (5) adjoining one another at the corners form quarter circles at these corners.

## Revendications

1. Caisse de transport, fabriquée d'une seule pièce en matière synthétique, avec un fond (4) plan, sous lequel se trouvent, dans la zone de bordure, au moins deux patins parallèles, reliés au fond par des nervures s'étendant transversalement par rapport aux patins,
**caractérisé en ce que**
les patins (5), sur la face tournée vers le centre de caisse, se transforment en un arrondi (14) tourné vers le haut.

2. Caisse de transport selon la revendication 1,
**caractérisée en ce qu'**
un interstice (15) se trouve entre le bord supérieur de l'arrondi (14), tourné vers le haut, et le fond de caisse (4)

3. Caisse de transport selon la revendication 1,
**caractérisée en ce que**
l'arrondi (14) tourné vers le haut se transforme directement en le fond de caisse (4).

4. Caisse de transport selon la revendication 1,
**caractérisée en ce que**
l'arrondi (14) se transforme, sous un angle de 45° ± 15°, en le fond de caisse (4).

5. Caisse de transport selon la revendication 1,
**caractérisée en ce que**
quatre patins (5) sont prévus sous le fond de caisse (4), à côté des bords du fond de caisse (4), qui forment un cadre de pourtour.

6. Caisse de transport selon la revendication 1,
**caractérisée en ce que**
les arrondis (14) des patins (5) limitrophes les uns aux autres, au niveau des angles, forment sur ces angles des quarts de cercle.
